# EUROPÄISCHE PATENTSCHRIFT

(11) **EP 2 784 193 B1**
(45) Veröffentlichungstag und Bekanntmachung des Hinweises auf die Patenterteilung: **30.01.2019**
(21) Anmeldenummer: 14159346.7
(22) Anmeldetag: 13.03.2014
(51) Int. Cl.: D01H 4/48, D01H 15/00

(54) **Spinnstelle einer Spinnmaschine sowie Verfahren zum Betrieb derselben**
Spinning unit of a spinning machine and method for operating the same
Poste de filage d'un métier à filer et son procédé de fonctionnement

(30) Priorität: 19.03.2013 DE 102013102770
(43) Veröffentlichungstag der Anmeldung: 01.10.2014
(73) Patentinhaber: MASCHINENFABRIK RIETER AG, 8406 Winterthur (CH)
(72) Erfinder: Kübler, Markus, 73312 Geislingen (DE); Stahlecker, Gerd, 73054 Eislingen/Fils (DE); Schäffler, Gernot, 73116 Wäschenbeuren (DE); Pilar, Evzen, 570 01 Litomysl (CZ); Ricaurte-Rubio, Javier-Orlando, 73333 Gingen (Fils) (DE)
(74) Vertreter: Baudler, Ron

(56) Entgegenhaltungen:
- EP-A1- 2 184 387
- EP-A2- 1 445 360
- WO-A1-2012/127939
- DE-A1- 2 558 419
- DE-A1- 2 850 729
- DE-A1- 10 348 895
- DE-A1-102007 038 871
- DE-T2- 3 889 737
- JP-A- H09 157 970

## Beschreibung

Die vorliegende Erfindung betrifft eine Spinnstelle einer Spinnmaschine, die der Herstellung eines Garns aus einem der Spinnstelle in einer Transportrichtung zugeführten Faserverband dient. Ferner wird ein Verfahren zum Betrieb einer Spinnstelle vorgeschlagen, wobei während des Spinnbetriebs das in der Spinnstelle produzierte Garn mit Hilfe einer Abzugseinrichtung aus der Spinnstelle abgezogen wird, das abgezogene Garn mit Hilfe eines Garnwächters bezüglich mindestens eines physikalischen Parameters überwacht wird, das abgezogene Garn einen Garnspeicher passiert, der Füllstand des Garnspeichers mit Hilfe einer Sensorik überwacht wird, das Garn nach Passieren des Garnspeichers mit Hilfe einer Spulvorrichtung aufgespult wird, und die Spulgeschwindigkeit der Spulvorrichtung in Abhängigkeit des Füllstands des Garnspeichers geregelt wird.

Die folgende Beschreibung bezieht sich allgemein auf eine Spinnmaschine, die geeignet ist, ein Garn aus einem ihr vorgelegten Faserverband herzustellen. Umfasst sind somit insbesondere Luftspinn- und Rotorspinnmaschinen, deren grundsätzlicher Aufbau aus dem Stand der Technik bekannt ist (wobei im Rahmen der Erfindung Luftspinnmaschinen zur Herstellung eines fertigen Garns als auch Luftspinnmaschinen, mit deren Hilfe sich ein so genanntes Vorgarn (Lunte) herstellen lässt, umfasst sein sollen).

Es ist bekannt, dass es im Verlauf des eigentlichen Spinnprozesses (d. h. der fehlerfreien Garnherstellung) immer wieder zu einem ungewollten Reißen des Garns kommen kann. Ebenso kann nicht ausgeschlossen werden, dass die Spinnmaschine von Zeit zu Zeit Garnabschnitte mit minderwertiger Qualität produziert (d. h., es entstehen Garnabschnitte, deren Garnparameter, wie beispielsweise die Garndicke, die Haarigkeit, die Garnfestigkeit, etc. von einem vorgegebenen Sollwert abweichen). Entsprechende Garnfehler werden in der Regel von einem der jeweiligen Spinnstelle zugeordneten Garnwächter erkannt und müssen in einem den Spinnprozess unterbrechenden Reinigerschnitt entfernt werden. Hierbei entsteht schließlich, wie auch beim Reißen des Garns, ein aufspulseitiges Garnende, das in einem anschließenden Anspinnprozess wieder mit dem der entsprechenden Spinnstelle vorgelegten Faserverband verbunden werden muss, um wieder in den normalen Spinnbetrieb übergehen zu können.

Um einen entsprechenden Anspinnvorgang durchführen zu können, muss jedoch zunächst das jeweilige auf der Spule aufgespulte Garnende manuell oder mit Hilfe eines entlang der Spinnstellen patrouillierenden Serviceroboters auf der Spulenoberfläche gesucht und von dieser gelöst werden, um es schließlich entgegen der eigentlichen Spinnrichtung der Spinnstelle zuführen und mit dem Faserverband verbinden zu können. Ferner muss in der Regel ein bestimmter Abschnitt des Garns vor dem Wiederanspinnen entfernt werden, da das vorliegende Garnende meist nicht für den Anspinnvorgang geeignet ist bzw. den vom Garnwächter detektierten Garnfehler enthält.

Eine Spinnmaschine mit entlang den Spinnstellen patrouillierendem Serviceroboter ist beispielweise in der DE 103 48 895 A1 oder der DE 10 2007 038 871 A1 beschrieben. Das darin gezeigte Saugrohr zur Aufnahme eines kurzen Garnabschnitts ist ebenso in der JP H09 157970A gezeigt.

Da der Serviceroboter vor dem Anspinnvorgang zunächst zu der jeweiligen Spinnstelle verfahren werden muss und von einem Roboter immer nur eine Spinnstelle angesponnen werden kann, kommt es durch die nötigen Anspinnvorgänge zu erheblichen Einschränkungen des Spinnprozesses. Hierbei tragen insbesondere die Anspinnvorgänge nach den bei Luftspinnmaschinen vermehrt durchzuführenden Reinigerschnitten zu einer signifikanten Beeinträchtigung der Produktivität der Luftspinnmaschine bei.

Um einen selbstständigen Anspinnvorgang durchführen zu können, schlägt die DE 25 58 419 A1 vor, die Spinnstellen mit mechanischen Walzenspeichern auszurüsten, mit deren Hilfe eine gewisse Garnmenge während des Spinnens und auch während eines Anspinnvorgangs zwischengespeichert werden kann. Einen vergleichbaren Garnspeicher zeigt auch die WO 2012/127939 A1, die jedoch eine Spulmaschine beschreibt.

Aufgabe der vorliegenden Erfindung ist es daher, eine Spinnstelle sowie ein Verfahren zum Betrieb derselben vorzuschlagen, mit deren Hilfe die Anspinnzeiten gegenüber dem Stand der Technik, insbesondere nach einem Reinigerschnitt, verkürzt werden können.

Die Aufgabe wird gelöst durch eine Spinnstelle sowie ein Verfahren mit den Merkmalen der unabhängigen Patentansprüche.

Erfindungsgemäß umfasst die erfindungsgemäße Spinnstelle zunächst eine Spinneinheit mit Mitteln zur Erzeugung des Garns, wobei es sich bei den Mitteln beispielsweise um einen Rotor einer Rotorspinnmaschine oder die Wirbelkammer einer Luftspinnmaschine handeln kann. Ferner ist eine der Spinneinheit in Transportrichtung der Faserverbands bzw. des Garns gesehen nachgeordnete Abzugseinrichtung zum Abzug des Garns aus der Spinneinheit vorgesehen, die beispielsweise ein das Garn klemmend führendes Abzugswalzenpaar umfassen kann. Des Weiteren ist ein der Abzugseinrichtung nachgeordneter Garnspeicher zum Zwischenspeichern eines Garnabschnitts vorgesehen. Unter dem Begriff Zwischenspeichern ist in diesem Zusammenhang die Tatsache zu verstehen, dass das Garn den Zwischenspeicher während seines Transports zur Spulvorrichtung durchläuft. Mit anderen Worten verläuft also stets ein gewisser Abschnitt des Garns innerhalb des Garnspeichers, so dass Schwankungen in der Aufspulgeschwindigkeit der Spulvorrichtung und/oder Abzugseinrichtung bzw. Schwankungen in der Liefergeschwindigkeit der Spinneinheit (d. h. der Geschwindigkeit des aus der Spinneinheit austretenden Garns) ausgeglichen werden können, wobei es hierbei zu einem (teilweisen) Auffüllen bzw. Entleeren des Garnspeichers kommt.

Um den Füllstand des Garnspeichers (d. h. die Länge des sich im Garnspeicher befindlichen Garnabschnitts) in etwa konstant bzw. innerhalb vorgegebener Grenzwerte halten zu können, ist des Weiteren vorgesehen, dass die Spinnstelle eine Sensorik zur Überwachung des Füllstands des Garnspeichers umfasst. Die Sensorik ist vorzugsweise im Bereich bzw. dem Inneren des Garnspeichers platziert und ist ausgelegt, das Vorhandensein eines Garns an vordefinierten Stellen des Garnspeichers bzw. die Länge des sich im Garnspeicher befindlichen Garnabschnitts zu detektieren.

Auf Basis der von der Sensorik gelieferten Daten ist es schließlich möglich, die Spulgeschwindigkeit einer dem Garnspeicher in Transportrichtung nachgeordneten Spulvorrichtung für das Garn zu regeln, wobei die Spulvorrichtung hierfür vorzugsweise mit einer Steuerung in Verbindung steht, die mit den von der Sensorik ermittelten Daten gespeist wird. Stellt die Steuerung fest, dass die Länge des sich im Garnspeicher vorhandenen Garnabschnitts (bzw. der im Garnspeicher vorhandenen Garnschlaufe) unterhalb eines Minimums liegt, so wird die Aufspulgeschwindigkeit der Spulvorrichtung verringert, bis die Länge wieder einem definierten Mindestmaß entspricht. Übersteigt die genannte Länge ein vorgegebenes Maximum, so wird die Aufspulgeschwindigkeit entsprechend erhöht.

Schließlich umfasst die Spinnstelle ein Rückführmittel, mit dessen Hilfe ein Garnende, das sich nach einem Garnbruch innerhalb des Garnspeichers befindet, in den Bereich der Spinneinheit rückführbar ist. Im Ergebnis wird somit eine Spinnstelle vorgeschlagen, die in der Lage ist, einen Garnbruch unabhängig von dessen Ursache zu beheben, indem das entstandene Garnende ohne Einsatz eines Serviceroboters zur Spinneinheit zurückgeführt und mit dem Faserverband verbunden werden kann (die einzelnen Verfahrensschritt werden in der folgenden Beschreibung im Zusammenhang mit dem erfindungsgemäßen Verfahren näher beschrieben werden). Ferner sei an dieser Stelle allgemein darauf hingewiesen, dass unter dem Begriff "Garnbruch" im Rahmen der Erfindung jedes gewollte oder unkontrollierte Abtrennen eines aufspulseitigen Garnabschnitts vom Faserverband bzw. einem die Spinneinheit verlassenden spinneinheitseitigen Garnende zu verstehen ist.

Ferner ist vorgesehen, dass das Rückführmittel eine Luftdüse umfasst, mit deren Hilfe eine in Richtung der Spinnstelle gerichtete Luftströmung erzeugbar ist. Mit Hilfe der entsprechenden Luftströmung ist es möglich, ein sich im Garnspeicher befindliches Garnende in Richtung der Spinneinheit zu blasen. In diesem Bereich kann es schließlich von der Spinneinheit angesaugt und in Richtung des Faserverbands transportiert werden, um es dem beschriebenen Anspinnvorgang zuzuführen. Ein derartiges Rückführen ist insbesondere im Anschluss an die Entfernung eines Garnfehlers gewünscht, wobei in diesem Zusammenhang auf die Beschreibung des erfindungsgemäßen Verfahrens verwiesen wird. Die Luftdüse steht vorzugsweise mit einer Steuerung in Verbindung, die auch die mit dem Garnspeicher bzw. der mit dem Garnspeicher verbundenen Unterdruckquelle in Verbindung steht. Hierdurch ist es möglich, den Garnspeicher während der Rückführung des Garnendes in Richtung der Spinneinheit zu deaktivieren, um auszuschließen, dass der Garnspeicher ein Rückführen des Garnendes in den Bereich der Spinneinheit verhindert.

Vorteilhaft ist es, wenn die Sensorik wenigstens zwei voneinander beabstandete Sensoren umfasst, mit deren Hilfe das Vorhandensein des Garns im Bereich des jeweiligen Sensors detektierbar ist. Beispielsweise könnte der Garnspeicher einen länglichen Innenraum umfassen, in dem das Garn mit Hilfe eines Unterdrucks schlaufenförmig gehalten wird. Befindet sich die Schlaufe zwischen den beiden Sensoren, die in Längsrichtung des Innenraums benachbart zueinander platziert werden sollten, so entspricht der Füllstand des Garnspeichers dem Soll. Detektieren hingegen beide Sensoren das jeweilige Vorhandensein eines Garnabschnitts, sollte die Aufspulgeschwindigkeit der Spulvorrichtung von der Steuerung erhöht werden, um den Füllstand des Garnspeichers zu verringern. Wird von keinem der Sensoren ein Garn detektiert, so sollte die Steuerung ausgelegt sein, die Aufspulgeschwindigkeit zu verringern, um den Füllstand der Garnspeichers zu erhöhen (vorausgesetzt, es liegt kein Garnbruch vor, der beispielsweise mit Hilfe des Garnwächters erkannt werden könnte). Alternativ wäre es schließlich auch denkbar, dass die Sensorik mehr als zwei, vorzugsweise voneinander beabstandete, Sensoren umfasst. Ebenso könnte lediglich ein Sensor vorhanden sein, der den Füllstand des Garnspeichers auf Basis des Vorhandenseins eines Garns an einer oder mehreren vorgegebenen Positionen innerhalb des Garnspeichers überwachen kann. Der oder die Sensoren können zudem generell als Kamera ausgebildet sein, deren aufgenommene Bilder beispielsweise mit Hilfe einer entsprechenden Bildanalyse-Software auswertbar sind, so dass aus den Bildern Informationen hinsichtlich des Füllstands des Garnspeichers gewonnen werden können. Darüber hinaus können der oder die Sensoren als kapazitiv arbeitende Sensoren ausgebildet sein, die ebenfalls geeignet sind, das Vorhandensein eines Garns an einer oder mehreren vorgegebenen Positionen innerhalb des Garnspeichers zu detektieren.

Es bringt also Vorteile mit sich, wenn die Spinnstelle mit einer Steuerung in Wirkverbindung steht, mit deren Hilfe die Spulgeschwindigkeit der Spulvorrichtung in Abhängigkeit von den von der Sensorik gelieferten Füllstandsinformationen des Garnspeichers beeinflussbar ist. Auf diese Weise wird sichergestellt, dass der Füllstand des Garnspeichers stets einen Wert innerhalb definierter Grenzen entspricht. In diesem Fall kann der Garnspeicher sowohl eine bestimmte Garnlänge abgeben als auch aufnehmen und damit die gewünschte Pufferwirkung während der Garnproduktion bewirken. Im Ergebnis können schließlich Schwankungen der Aufspulgeschwindigkeit und/oder der Liefergeschwindigkeit der Spinneinheit auf einfache Weise aufgefangen werden, ohne dass es hierbei zu einem Garnbruch kommt.

Auch ist es von Vorteil, wenn die Spinnstelle eine dem Garnspeicher in Transportrichtung nachgeordnete Garnbremse umfasst. Die Garnbremse kann beispielsweise eine Federanordnung umfassen, mit deren Hilfe eine gewisse Klemmkraft auf das Garn ausgeübt werden kann. Vorzugsweise sollte die Klemmkraft, insbesondere mit Hilfe einer Steuerung, regelbar sein (zumindest sollte es möglich sein, die Garnbremse mit Hilfe der Steuerung nur bei Bedarf zuschalten zu können, um die auf das Garn ausgeübte Bremswirkung aktivieren bzw. deaktivieren zu können).

Vorteilhaft ist es zudem, wenn die Spinnstelle eine Garntrenneinheit umfasst, die vorzugsweise im Bereich des Garnspeichers platziert ist. Die Garntrenneinheit kann beispielsweise eine Messereinheit umfassen, mit deren Hilfe ein bestimmter Garnabschnitt nach der Detektion eines Garnbruchs vom restlichen Garn abtrennbar ist.

Im Zusammenhang mit dem Garnspeicher ist es ferner von Vorteil, wenn dieser mit einer Unterdruckquelle in Verbindung steht. Der Garnspeicher arbeitet in diesem Fall pneumatisch und bewirkt bei Kopplung mit der Unterdruckquelle ein Ansaugen des sich im Bereich des Garnspeichers befindlichen Garnabschnitts. Insbesondere kann der Garnspeicher rohrförmig ausgebildet sein und über ein schaltbares Ventil mit einer entsprechenden Unterdruckquelle in Verbindung stehen, so dass die Saugwirkung des Garnspeichers aktiviert und deaktiviert werden kann. Alternativ könnte der Garnspeicher selbstverständlich auch mechanisch wirkende oder arbeitende Elemente umfassen, die ein Zwischenspeichern des Garns, beispielsweise durch einen Aufwickelvorgang, erlauben.

Auch ist es von Vorteil, wenn der Garnspeicher wenigstens eine Injektionsdüse besitzt, mit deren Hilfe innerhalb des Garnspeichers eine Luftströmung erzeugbar ist, die in eine einer Garneintrittsöffnung des Garnspeichers abgewandte Richtung gerichtet ist. Die Luftströmung bewirkt aufgrund des Venturi-Effekts eine Verstärkung der Ansaugwirkung des Garnspeichers. Insbesondere ist es in diesem Zusammenhang von Vorteil, wenn die Injektionsdüse(n) mit einer Steuerung in Wirkverbindung steht bzw. stehen, die ausgebildet ist, die Injektionsdüse(n) dann mit einer Druckluft zu beschicken, wenn das Garn nach einem Garnbruch teilweise wieder von der Spule abgespult werden soll (dies ist insbesondere sinnvoll, um sicherzustellen, dass nicht nur der detektierte Garnfehler, sondern auch ein entsprechend langer, dem Garnfehler vorangehender Garnabschnitt, von dem restlichen Garn abgetrennt werden kann, der ebenfalls bereits von der vorgegebenen Qualitätsnorm abweichen kann).

Ebenso ist es vorteilhaft, wenn die Spinnstelle, vorzugsweise im Bereich des Garnspeichers, einen Garnendenpräparator besitzt zur Bearbeitung eines Garnendes vor einem nachfolgenden Anspinnvorgang. Der Garnendenpräparator kann Teil des Garnspeichers sein oder in dessen unmittelbarer Nachbarschaft platziert und mit diesem über entsprechende Trägerabschnitte verbunden sein. Das Garnende kann in diesem Fall entsprechend mechanisch bearbeitet werden (z. B. vom vorhandenen Drall der einzelnen Fasern befreit werden), bevor die oben beschriebene Rückführung in Richtung der Spinneinheit erfolgt. Insbesondere, wenn der Garnspeicher, die genannte Garntrenneinheit und der Garnendenpräparator baulich zusammengefasst sind, ergibt sich eine kompakte Einheit, die jeder der einzelnen Spinnstellen der erfindungsgemäßen Spinnmaschine zugeordnet sein kann.

Schließlich ist vorgesehen, dass die Spinnstelle mit einer Steuerung in Verbindung ist, die ausgebildet ist, die Spinnstelle gemäß einem oder mehreren Aspekten der nachfolgenden Beschreibung zu betreiben.

Das erfindungsgemäße Verfahren zum Betreiben einer Spinnmaschine (insbesondere mit einem oder mehreren der bisher beschriebenen Merkmale) zeichnet sich nun zunächst dadurch aus, dass während des Spinnbetriebsdas in der Spinnstelle produzierte Garn mit Hilfe einer Abzugseinrichtung aus der Spinnstelle abgezogen wird, das abgezogene Garn mit Hilfe eines Garnwächters bezüglich mindestens eines physikalischen Parameters überwacht wird, das abgezogene Garn einen Garnspeicher passiert, der Füllstand des Garnspeichers mit Hilfe einer Sensorik überwacht wird, das Garn nach Passieren des Garnspeichers mit Hilfe einer Spulvorrichtung aufgespult wird, und die Spulgeschwindigkeit der Spulvorrichtung in Abhängigkeit des Füllstands des Garnspeichers geregelt wird. Bezüglich möglicher körperlicher bzw. konstruktiver Merkmale der genannten Bauteile wird auf die bisherige und folgende Beschreibung verwiesen.

Wie bereits erwähnt, kommt es während des Spinnprozesses immer wieder zu einem Garnbruch, wobei unter einem Garnbruch im Sinne der Erfindung insbesondere ein unvorhersehbares Reißen des Garns oder eine aktive Unterbrechung der Garnproduktion durch Abschalten oder Drosselung der Spinneinheit nach der Detektion eines Garnfehlers zu verstehen ist, während dessen ebenfalls ein Garnende entsteht.

Um nach einem derartigen Ereignis auf den Einsatz eines Serviceroboters verzichten zu können, wird im Rahmen der vorliegenden Erfindung vorgeschlagen, dass die Spulvorrichtung im Falle eines entsprechenden Garnbruchs möglichst unmittelbar gestoppt wird. In jedem Fall ist vorgesehen, dass der Stopp der Spulvorrichtung (d. h. das Anhalten der von der Spulvorrichtung angetriebenen Spule) bewirkt wird, bevor das Garnende den Garnspeicher vollständig passiert hat. Mit andern Worten erfolgt der Stopp der Spulvorrichtung also derart, dass nach deren Stopp ein Endabschnitt des Garns innerhalb des Garnspeichers verbleibt. Dies hat den entscheidenden Vorteil, dass das Garnende nach dem Stopp von Spulvorrichtung und Spinneinheit an einer definierten Stelle der Spinnstelle zum Liegen kommt. Vor der Einleitung der im Folgenden beschriebenen Schritte muss das Garnende daher nicht - wie im Stand der Technik üblich - auf der Spulenoberfläche gesucht und von dieser gelöst werden. Vielmehr ist das Garn im Bereich des Garnspeichers greifbar, so dass zeitaufwändige Zwischenschritte entfallen können.

Im nächsten Schritt ist vorgesehen, dass ein Teil des Garns mit Hilfe einer spinnstelleneigenen Garntrenneinheit abgetrennt wird. Wurde vor dem Stopp der Spulvorrichtung ein Garnfehler detektiert, so ist es zweckmäßig, den Garnfehler und einen gewissen Garnabschnitt, der vor dem Garnfehler produziert wurde, abzutrennen, um sicherzustellen, dass sich nach dem Abtrennschritt ausschließlich Garn auf der Spule befindet, dass den Qualitätsvorgaben entspricht. Hierfür ist vorzugsweise ein Teil des bereits aufgespulten Garns wieder von der Spule abzuspulen, um ein Abtrennen des gewünschten Garnabschnitts zu ermöglichen.

Abschließend ist vorgesehen, dass das auf diese Weise neu entstandene Garnende mit Hilfe eines spinnstelleneigenen Rückführmittels in den Bereich der Spinneinheit rückgeführt und anschließend ein Anspinnvorgang durchgeführt wird, bei dem das Garnende mit dem der Spinneinheit zugeführten Faserverband verbunden wird, um mit dem eigentlichen Spinnprozess fortfahren zu können.

Im Zusammenhang mit der erwähnten Rückführung des Garns ist vorgesehen, dass diese mit Hilfe einer Luftströmung erfolgt, wobei die entsprechende Luftdüse vorzugsweise als Bestandteil der jeweiligen Spinnstelle ausgebildet ist. Hierdurch wird der gewünschte selbstständige Anspinnvorgang möglich, bei dem auf den Einsatz eines Serviceroboters verzichtet werden kann. Während des Rückführens des Garnendes in den Bereich der Spinneinheit ist es ferner von Vorteil, wenn der vorzugsweise pneumatisch arbeitende Garnspeicher deaktiviert wird. Hierdurch wird verhindert, dass auf das Garnende zwei in entgegengesetzte Richtung wirkende Kräfte ausgeübt werden, die der Rückführung des Garns entgegenstehen könnten.

Des Weiteren ist es vorteilhaft, wenn das Garn während des Spinnbetriebs mit Hilfe einer zwischen dem Garnspeicher und der Spulvorrichtung platzierten Garnbremse auf Spannung gehalten wird. Beispielsweise wäre es denkbar, dass das Garn über ein Klemm- oder Umlenkelement geführt wird, so dass sichergestellt ist, dass das Garn sauber und ohne ungewollte Schlingenbildung auf die entsprechende Spule aufgespult wird.

Ebenso bringt es Vorteile mit sich, wenn der Füllstand des Garnspeichers während des Spinnbetriebs mit Hilfe wenigstens eines Sensors überwacht wird. Hierdurch kann sichergestellt werden, dass sich der Füllstand (d. h. die Länge des sich im Garnspeicher befindlichen Garnabschnitts) stets zwischen einem definierten Minimal- und einem ebenfalls vorgegebenen Maximalwert befindet. Liegt der Füllstand über dem Maximalwert, so sollte die Aufspulgeschwindigkeit der Spulvorrichtung erhöht werden, um den Füllstand des Garnspeichers zu verringern. Bei Unterschreiten des Minimalwerts sollte die Aufspulgeschwindigkeit hingegen gedrosselt werden, um die Länge des sich im Garnspeicher befindlichen Garnabschnitts zu erhöhen.

Auch ist es von Vorteil, wenn während oder nach dem (einem Garnbruch folgenden) Stopp der Spulvorrichtung innerhalb des Garnspeichers eine Luftströmung erzeugt wird, die in eine von einer Garneingangsöffnung des Garnspeichers abgewandte Richtung gerichtet ist. Insbesondere wenn der Garnspeicher pneumatisch arbeitet, d. h. das Garn mit Hilfe einer Unterdruckströmung ansaugt, kann durch die zusätzlich eingebrachte Luftströmung die Ansaugwirkung auf das Garn aufgrund des Venturi-Effekts verstärkt werden. Eine derartig verstärkte Saugwirkung des Garnspeichers auf das Garn ist insbesondere in dem Stadium des Verfahrens wünschenswert, in dem ein gewisser Abschnitt des Garns wieder von der Spule abgespult wird, um den nötigen Teil des Garns nach einem Garnbruch vom restlichen Garn entfernen zu können. Insbesondere kann in dieser Zeitspanne auch vorgesehen sein, die Garnbremse (falls vorhanden), zu deaktivieren, um das Abspulen des Garns von der Spule zu erleichtern.

Hierbei ist es äußert vorteilhaft, wenn eine der abgespulten Garnlänge entsprechende Länge des Garns vom Garnspeicher aufgenommen wird. Nach der Beendigung des Abspulvorgangs wird schließlich der vom Garnspeicher aufgenommene Endabschnitt des Garns vorzugsweise mit Hilfe einer im Bereich des Garnspeichers platzierten Garntrenneinheit vom restlichen Garn abgetrennt und mit Hilfe des Garnspeichers abgeführt. Hierzu kann der Garnspeicher in eine Luftleitung übergehen, die wiederum mit einer Unterdruckquelle in Verbindung steht.

Vorteilhaft ist es, wenn das resultierende Garnende mit Hilfe eines Garnendenpräparators, vorzugsweise mechanisch, bearbeitet und anschließend in den Bereich der Spinneinheit rückgeführt wird. Hierdurch kann die Qualität des anschließenden Anspinnvorgangs signifikant erhöht werden, wobei im Rahmen der Garnendenpräparation beispielsweise der Drall des Garns entfernt wird.

Vorteile bringt es zudem mit sich, wenn während der Rückführung des Garns innerhalb der Spinneinheit eine Luftströmung erzeugt wird, die der Transportrichtung entgegengerichtet ist. Hierdurch wird ein Ansaugen des Garnendes, das mit Hilfe des spinnstelleneigenen Rückführmittels (beispielsweise in Form einer Luftdüse) in den Bereich der Spinneinheit geführt wird, bewirkt. Während des Rückführens ist es zudem angebracht, die Garnbremse zu lösen bzw. zu deaktivieren und die Spule rückwärts anzutreiben, so dass ein weiterer Garnabschnitt freigegeben wird. Hierdurch wird sichergestellt, dass das Garnende bis in den Bereich der Spinneinheit bzw. in einen Bereich der Spinneinheit, der dieser in Transportrichtung vorgelagert ist, geführt werden kann.

Weitere Vorteile der Erfindung sind in den nachfolgenden Ausführungsbeispielen beschrieben. Es zeigen:
- **Figuren 1 bis 9**: schematische Darstellungen einer erfindungsgemäßen Spinnstelle während der Entfernung eines Garnfehlers,
- **Figuren 10 und 11**: den Bereich des Garnspeichers einer erfindungsgemäßen Spinnstelle, und
- **Figur 12**: eine alternative Ausführungsform eines Garnspeichers einer erfindungsgemäßen Spinnstelle.

Figur 1 zeigt eine schematische Darstellung einer Spinnstelle 1 einer erfindungsgemäßen Spinnmaschine (die beispielsweise als Luftspinn- oder Rotorspinnmaschine ausgebildet sein kann) während des Spinnprozesses, während dessen aus einem Faserverband 4 ein Garn 2 produziert wird. Der Faserverband 4 wird hierbei in der Regel mit Hilfe eines Streckwerks (Luftspinnmaschine) oder einer Auflöseeinheit (Rotorspinnmaschine) einer entsprechend aus dem Stand der Technik bekannten Spinneinheit 5 (Luftwirbelkammer im Fall einer Luftspinnmaschine bzw. Rotorkammer im Fall einer Rotorspinnmaschine) zugeführt und innerhalb der Spinneinheit 5 mit einer Drehung versehen. Während in den Figuren stets nur eine Spinnstelle 1 gezeigt ist, kann die entsprechende Spinnmaschine selbstverständlich auch mehrere, z. B. senkrecht zur Zeichenebene hintereinander angeordnete und vorzugsweise gleichartig aufgebaute, Spinnstellen 1 umfassen.

Die gezeigte Spinnstelle 1 umfasst des Weiteren eine durch beispielsweise ein Abzugswalzenpaar gebildete Abzugseinrichtung 6, mit deren Hilfe das Garn 2 in einer Transportrichtung mit einer vorgegebenen Abzugsgeschwindigkeit aus der Spinneinheit 5 abziehbar ist, sowie eine der Abzugseinrichtung 6 nachgeschaltete und eine auswechselbare Spule 22 aufweisende Spulvorrichtung 9. Die Spulvorrichtung 9 dient dem Aufspulen des aus der Spinndüse austretenden Garns 2, welches die Spinneinheit 5 über einen entsprechenden Garnausgang verlässt.

Um die Qualität des produzierten Garns 2 überwachen zu können, verfügt die erfindungsgemäße Spinnmaschine des Weiteren über einen Garnwächter 21, der definierte physikalische Parameter des Garns 2 (z. B. dessen Haarigkeit, die Garndicke, die Garnfestigkeit oder andere für die Qualität des Garns 2 repräsentative Parameter) überwacht. Der Garnwächter 21 arbeitet dabei vorzugsweise berührungslos und ist insbesondere auch ausgebildet, das Vorhandensein des Garns 2 im Bereich des Garnwächters 21 an sich zu detektieren.

Schließlich verfügt die erfindungsgemäße Spinnmaschine über weitere charakteristische Bauteile/Einheiten, auf die in der folgenden Beschreibung noch näher eingegangen werden wird.

Zunächst ist festzuhalten, dass es während des Spinnbetriebs in regelmäßigen Zeitabständen zu Garnfehlern 23 (definiert als bestimmte Abweichung des überwachten Garnparameters von einem Sollwert) kommt. Die Entfernung derartiger Garnfehler 23 (sogenannter Reinigerschnitt) bewerkstelligt bei herkömmlichen Luftspinnmaschinen ein entlang der Spinnstellen 1 patrouillierender Serviceroboter, der jedoch stets nur einen Garnfehler 23 pro Zeitfenster entfernen kann und zudem zunächst an die entsprechende Spinnstelle 1 verfahren werden muss, bevor der nötige Anspinnvorgang gestartet werden kann. Treten Garnfehler 23 an mehreren Spinnstellen gleichzeitig auf, so kommt es zu einem Produktionsausfall, der die Produktivität der gesamten Spinnmaschine negativ beeinträchtigt.

Ebenso kann es während der Garnproduktion zu einem Reißen des Garns 2 kommen, wobei auch in diesem Fall ein Wiederanspinnen notwendig ist, um den Spinnprozess wieder aufnehmen zu können.

Erfindungsgemäß besitzt die Spinnstelle 1 nun einen im Folgenden beschriebenen Garnspeicher 7, eine Garntrenneinheit 17 sowie ein Rückführmittel 10, mit deren Hilfe ein Wiederanspinnen nach einem Garnbruch (Reißen des Garns oder kontrolliert herbeigeführter Stopp der Garnproduktion mit der Folge, dass ebenfalls ein Garnende entsteht) möglich wird, ohne dass hierfür ein Serviceroboter an die entsprechende Spinnstelle 1 verfahren werden müsste. Mit anderen Worten erlaubt die beschriebene Spinnstelle 1 einen selbstständigen Anspinnvorgang nach der Detektion eines Garnfehlers 23 bzw. Riss des Garns 2.

Im Folgenden wird Bezug genommen auf die Figuren 2 bis 9. Wie diesen zu entnehmen ist, wird das Garn 2 während des normalen Spinnprozesses aus der Spinneinheit 5 mit Hilfe einer Abzugseinrichtung 6 abgezogen und von einem Garnwächter 21 überwacht (der nicht zwangsläufig an der gezeigten Stelle platziert sein muss). Nach der Abzugseinrichtung 6 durchläuft das Garn 2 kontinuierlich einen Garnspeicher 7, der vorzugsweise pneumatisch arbeitet. Es ist also von Vorteil, wenn der Garnspeicher 7 ein beispielsweise rohrförmiges Speichervolumen mit einer Garneintrittsöffnung 20 umfasst, das wiederum mit einer Unterdruckquelle 18 verbunden ist. Durch die aufgrund des Unterdrucks entstehende Luftströmung wird das Garn 2 schlaufenförmig in den Garnspeicher 7 eingezogen und somit auf Spannung gehalten.

Schließlich passiert das Garn 2 vorzugsweise eine Garnbremse 16, die sicherstellt, dass das Garn 2 unter einer bestimmten Spannung auf die Spule 22 aufgewickelt werden kann (auf die Garnbremse 16 kann unter Umständen auch verzichtet werden, da auch der Garnspeicher 7 bereits eine gewisse Spannung auf das Garn 2 ausübt).

Abschließend wird das Garn 2 mit Hilfe der Spulvorrichtung 9 (die vorzugsweise eine Changiereinheit für das Garn 2 umfasst) auf eine Spule 22 gespult, wobei die Spulgeschwindigkeit vorzugsweise mit Hilfe einer Steuerung 15 in Abhängigkeit der Messwerte geregelt wird, die von einer im Bereich des Garnspeichers 7 platzierten Sensorik 8 geliefert werden. Die Sensorik 8 kann beispielsweise zwei benachbarte Sensoren 14 umfassen, die in unterschiedlichem Abstand zur Garneingangsöffnung 20 platziert sind und das Vorhandensein des Garns 2 im Bereich des jeweiligen Sensors 14 detektieren können. Zeigt die Sensorik 8 nun an, dass sich die in Figur 1 gezeigte Garnschlaufe zwischen dem ersten und zweiten Sensor 14 befindet, so ist dies ein Zeichen, dass die Aufspulgeschwindigkeit in etwa der Abzugsgeschwindigkeit der Abzugseinrichtung 6 entspricht. Detektieren beide Sensoren 14 das Vorhandensein eines Garns 2 (wie in Figur 1 gezeigt), wo ist dies ein Zeichen dafür, dass die Abzugsgeschwindigkeit geringer ist als die Abzugsgeschwindigkeit, da sich der Garnspeicher 7 übermäßig gefüllt hat. In diesem Fall erhöht die Steuerung 15 die Aufspulgeschwindigkeit der Spulvorrichtung 9, bis sich die Garnschlaufe wieder zwischen den beiden Sensoren 14 befindet. Zeigen hingegen beide Sensoren 14 an, dass in ihrem Bereich kein Garn 2 vorhanden ist (obwohl der Garnwächter 21 das Vorhandensein eines Garns 2 meldet), so muss die Aufspulgeschwindigkeit verringert werden, bis sich der Garnspeicher 7 wieder ausreichend gefüllt hat (d. h. bis die sich die Garnschlaufe wieder zwischen den beiden Sensoren 14 befindet).

Kommt es nun zu einem Reißen des Garns 2 oder weist das Garn 2 einen Garnfehler 23 auf, so wird das jeweilige Ereignis vom Garnwächter 21 detektiert und an die Steuerung 15 der Spinnstelle 1 bzw. der Spinnmaschine gemeldet. Wurde ein Garnfehler 23 detektiert, so wird die Spinneinheit 5 gezielt heruntergefahren, bis kein Garn 2 mehr produziert wird. Gleichzeitig wird die Spulvorrichtung 9 derart gestoppt, dass sich das durch den Produktionsstopp ergebende, aufspulseitige Garnende 11 innerhalb des Garnspeichers 7 oder zwischen dem Garnspeicher 7 und der Spinneinheit 5 befindet (Figur 3). Kommt es während des Spinnbetriebs zu einem Reißen des Garns 2, so wird die Spulvorrichtung 9 ebenfalls umgehend gestoppt, um auch in diesem Fall sicherzustellen, dass sich das Garnende 11 nach dem Stopp an einer der genannten Positionen befindet.

In jedem Fall ist also sicherzustellen, dass die Spulvorrichtung 9 bei einem Garnbruch möglichst schnell gestoppt wird, um ein vollständiges Aufspulen des Garnendes 11 zu verhindern (dieses müsste vor einem Anspinnvorgang wieder aufwändig auf der Spulenoberfläche gesucht werden).

Die Lage des Garns 2 nach dem Stopp der Spulvorrichtung 9 zeigt Figur 3. Wie dieser Figur zu entnehmen ist, befindet sich das Garnende 11 innerhalb des Garnspeichers 7 und wird von der Unterdruckquelle 18 angesaugt und damit auf Spannung gehalten (eine vergleichbare Stellung würde das Garn 2 im Übrigen auch dann einnehmen, wenn es zu einem spontanen Garnriss gekommen wäre, wobei hier nicht unbedingt ein Garnfehler 23 vorhanden sein muss).

Im nächsten Schritt erfolgt vorzugsweise ein Abspulen eines gewissen Garnabschnitts von der Spule 22 (diese wird hierfür bei deaktivierter Garnbremse 16 rückwärts angetrieben), um sicherzustellen, dass der Garnfehler 23 von einer Garntrenneinheit 17 abgetrennt werden kann (vergleiche Figuren 3 und 4). Auch bei einem Garnriss ist es sinnvoll, einen gewissen Endabschnitt des Garns 2 vor einem nachfolgenden Anspinnvorgang abzutrennen, um sicherzustellen, dass das verbleibende Garn 2 den vorgegebenen Qualitätsvorgaben entspricht.

Im nächsten Schritt erfolgt das Abtrennen eines entsprechend langen Endabschnitts des Garns 2 mit Hilfe der Garntrenneinheit 17 (Figur 5) sowie das Absaugen des abgetrennten Garnabschnitts mit Hilfe der Unterdruckquelle 18 oder eines damit verbundenen Entsorgungsabschnitts (Figur 6).

Um nun das neu entstandene Garnende 11 in den Bereich der Spinnstelle 1 zurückführen zu können, um schließlich den nötigen Anspinnvorgang durchzuführen, verfügt die erfindungsgemäße Spinnstelle 1 über ein Rückführmittel 10, das im Fall der Figuren 1 bis 9 eine Luftdüse 12 umfasst, um eine Luftströmung erzeugen zu können, die sich ausgehend vom Garnspeicher 7 (insbesondere dessen Garneingangsöffnung 20) in Richtung der Spinneinheit 5 (vorzugsweise deren Garnaustrittsöffnung) erstreckt.

Wird die Luftdüse 12 mit einem Überdruck beaufschlagt, so wird das mittlerweile von dem Garnspeicher 7 freigegebene Garnende 11 in Richtung der Spinneinheit 5 geblasen ("geschossen"), wobei hierfür die Abzugseinrichtung 6 gegebenenfalls in eine entsprechende Stellung gebracht werden muss, in der sie sich nicht im Flugweg des Garnendes 11 befindet (in Figur 6 wurden hierfür die beiden Abzugswalzen voneinander wegbewegt). Ist der Abstand zwischen Garnende 11 und Spinneinheit 5 größer als die Länge des sich vor der beschriebenen Garnrückführung im Garnspeicher 7 befindlichen Garnabschnitts, so sollte vor bzw. während der von dem Rückführmittel 10 unterstützen Garnrückführung eine entsprechende Garnmenge von der Spule 22 abgespult werden, so dass das Garnende 11 schließlich von der Spinneinheit 5 eingesaugt werden kann (siehe Figur 7).

Schließlich wird die Abzugseinrichtung 6 wieder in ihre Betriebsstellung gebracht (Figur 8), der für den Anspinnvorgang benötigte Garnabschnitt von der Spule 22 abgespult, so dass sich das Garnende 11 an der für den Anspinnvorgang (d. h. die Verbindung mit dem Faserverband 4 bzw. einem mittlerweile von der Spinneinheit 5 hergestellten Garnabschnitts) vorgesehenen Position (z. B. in Transportrichtung gesehen vor der Spinneinheit 5) befindet und sich der Garnspeicher 7 wieder auf das gewünschte Maß füllt (Figur 9).

Nach Abschluss des Anspinnvorgangs kann wieder der reguläre Spinnprozess aufgenommen werden, ohne dass hierfür der Einsatz eines Serviceroboters notwendig gewesen wäre.

Die Figuren 10 und 11 zeigen schließlich eine alternative Ausführung des beschrieben Rückführmittels 10. Zusätzlich zu der bereits gezeigten Luftdüse 12 kann es ebenso vorteilhaft sein, die Rückführung des Garnendes 11 in den Bereich der Spinneinheit 5 mit Hilfe eines mechanischen Rückführelements zu bewerkstelligen. Die Spinnstelle 1 kann hierfür beispielsweise über eine Hebelanordnung 13 verfügen, die bei Verschenken um eine Drehachse eine Bewegung des Garnendes 11 gemäß Figur 11 bewirken kann (der Garnspeicher 7 kann während der Bewegung der Hebelanordnung 13 mit einem Unterdruck beaufschlagt werden, um die in Figur 11 gezeigte Schlaufenbildung zu ermöglichen; wird die Unterdruckquelle 18 vom Garnspeicher 7 entkoppelt, so würde sich die Schlaufe schließlich auflösen und das nach unten weisende Garnende 11 könnte von der Spinneinheit 5 angesaugt werden).

Darüber zeigen die Figuren 10 und 11, dass der Garnspeicher 7 ebenso einen Garnendenpräparator 3 aufweisen kann. Dieser dient nach Abtrennen eines entsprechenden Garnabschnitts der Bearbeitung des Garnendes 11, um dieses für den anschließenden Anspinnvorgang vorzubereiten. Hierbei kann beispielsweise eine Drallauflösung erfolgen, um die Fasern besser mit den Fasern des Faserverbands 4 verbinden zu können.

Abschließend ist in Figur 12 eine vorteilhafte Weiterbildung des bisher beschriebenen Garnspeichers 7 gezeigt. Wie dieser Figur zu entnehmen ist, kann es vorgesehen sein, dass eine oder mehrere Injektionsdüsen 19 in das Innere des Garnspeichers 7 münden. Die Injektionsdüse(n) 19 ist bzw. sind ferner mit einer Luftdruckquelle verbunden, so dass eine Luftströmung erzeugbar ist, die sich in eine von der Garneingangsöffnung 20 abgewandt Richtung erstreckt. Hierdurch kann schließlich die Zugkraft auf das Garn 2 bzw. das Garnende 11 während des in den Figuren 4 und 5 gezeigten Abspulvorgangs des Garns 2 erhöht werden, so dass es für die Garnrückführung ausreichend sein kann, den Antrieb der Spule 22 zu deaktivieren, ohne die Spule 22 aktiv in eine Rückwärtsdrehung versetzen zu müssen.

Die vorliegende Erfindung ist nicht auf die dargestellten und beschriebenen Ausführungsbeispiele beschränkt. Abwandlungen im Rahmen der Patentansprüche sind ebenso möglich.

### Bezugszeichenliste

- 1: Spinnstelle
- 2: Garn
- 3: Garnendenpräparator
- 4: Faserverband
- 5: Spinneinheit
- 6: Abzugseinrichtung
- 7: Garnspeicher
- 8: Sensorik
- 9: Spulvorrichtung
- 10: Rückführmittel
- 11: Garnende
- 12: Luftdüse
- 13: Hebelanordnung
- 14: Sensor
- 15: Steuerung
- 16: Garnbremse
- 17: Garntrenneinheit
- 18: Unterdruckquelle
- 19: Injektionsdüse
- 20: Garneintrittsöffnung
- 21: Garnwächter
- 22: Spule
- 23: Garnfehler

- T: Transportrichtung

## Patentansprüche

1. Verfahren zum Betrieb einer Spinnstelle (1) einer Spinnmaschine, die der Herstellung eines Garns (2) aus einem der Spinnstelle (1) in einer Transportrichtung (T) zugeführten Faserverband (4) dient, wobei während des Spinnbetriebs
- das in einer Spinneinheit (5) der Spinnstelle (1) produzierte Garn (2) mit Hilfe einer Abzugseinrichtung (6) aus der Spinneinheit (5) abgezogen wird,
- das abgezogene Garn (2) mit Hilfe eines Garnwächters (21) bezüglich mindestens eines physikalischen Parameters überwacht wird,
- das abgezogene Garn (2) einen Garnspeicher (7) passiert,
- der Füllstand des Garnspeichers (7) mit Hilfe einer Sensorik (8) überwacht wird,
- das Garn (2) nach Passieren des Garnspeichers (7) mit Hilfe einer Spulvorrichtung (9) aufgespult wird, und
- die Spulgeschwindigkeit der Spulvorrichtung (9) in Abhängigkeit des Füllstands des Garnspeichers (7) geregelt wird,
**dadurch gekennzeichnet, dass** die Spulvorrichtung (9) im Falle eines Garnbruchs derart gestoppt wird, dass nach dem Stopp der Spulvorrichtung (9) ein Endabschnitt des Garns (2) innerhalb des Garnspeichers (7) verbleibt, dass im Anschluss daran ein Teil des Garns (2) mit Hilfe einer spinnstelleneigenen Garntrenneinheit (17) abgetrennt wird, und dass das auf diese Weise entstandene Garnende (11) schließlich mit Hilfe eines spinnstelleneigenen Rückführmittels (10) in den Bereich der Spinneinheit (5) rückgeführt und anschließend ein Anspinnvorgang durchgeführt wird, wobei die Rückführung des Garnendes (11) mit Hilfe einer Luftströmung erfolgt.

2. Verfahren gemäß vorangegangenem Anspruch, **dadurch gekennzeichnet**, das Garn (2) während des Spinnbetriebs mit Hilfe einer zwischen dem Garnspeicher (7) und der Spulvorrichtung (9) platzierten Garnbremse (16) auf Spannung gehalten wird.

3. Verfahren gemäß Anspruch 1 oder 2, **dadurch gekennzeichnet, dass** der Füllstand des Garnspeichers (7) während des Spinnbetriebs mit Hilfe wenigstens eines Sensors (14) überwacht wird und/oder dass während oder nach dem, einem Garnbruch folgenden, Stopp der Spulvorrichtung (9) innerhalb des Garnspeichers (7) eine Luftströmung erzeugt wird, die in eine von einer Garneingangsöffnung (20) des Garnspeichers (7) abgewandte Richtung gerichtet ist.

4. Verfahren gemäß dem vorangegangenen Anspruch, **dadurch gekennzeichnet, dass** die Spulvorrichtung (9) während der Erzeugung der Luftströmung ein Abspulen eines Garnabschnitts von einer von der Spulvorrichtung (9) angetriebenen Spule (22) bewirkt, wobei eine der abgespulten Garnlänge entsprechende Länge des Garns (2) vom Garnspeicher (7) aufgenommen wird.

5. Verfahren gemäß dem vorangegangenen Anspruch, **dadurch gekennzeichnet, dass** nach Beendigung des Abspulvorgangs der Endabschnitt des Garns (2) mit Hilfe der Garntrenneinheit (17) vom restlichen Garn (2) abgetrennt und mit Hilfe des Garnspeichers (7) abgeführt wird.

6. Verfahren gemäß dem vorangegangenen Anspruch, **dadurch gekennzeichnet, dass** das resultierende Garnende (11) mit Hilfe eines Garnendenpräparators (3), vorzugsweise mechanisch, bearbeitet und anschließend in den Bereich der Spinneinheit (5) rückgeführt wird und/oder dass während der Rückführung des Garns (2) innerhalb der Spinneinheit (5) eine Luftströmung erzeugt wird, die der Transportrichtung (T) entgegengerichtet ist.

7. Spinnstelle einer Spinnmaschine, die der Herstellung eines Garns (2) aus einem der Spinnstelle (1) in einer Transportrichtung (T) zugeführten Faserverband (4) dient, wobei die Spinnstelle (1) wenigstens umfasst:
- eine Spinneinheit (5) mit Mitteln zur Erzeugung des Garns (2),
- eine der Spinneinheit (5) in Transportrichtung (T) nachgeordnete Abzugseinrichtung (6) zum Abzug des Garns (2) aus der Spinneinheit (5),
- einen der Abzugseinrichtung (6) nachgeordneten Garnspeicher (7) zum Zwischenspeichern eines Garnabschnitts, wobei dem Garnspeicher (7) eine Sensorik (8) zur Überwachung des Füllstands des Garnspeichers (7) zugeordnet ist, sowie
- eine dem Garnspeicher (7) nachgeordnete Spulvorrichtung (9) zur Aufspulung des Garns (2),
**dadurch gekennzeichnet,**
**dass** die Spinnstelle (1) ein Rückführmittel (10) umfasst, mit dessen Hilfe ein Garnende (11), das sich nach einem Garnbruch innerhalb des Garnspeichers (7) befindet, in den Bereich der Spinneinheit (5) rückführbar ist, wobei das Rückführmittel (10) eine Luftdüse (12) umfasst, mit deren Hilfe eine in Richtung der Spinneinheit (5) gerichtete Luftströmung erzeugbar ist, wobei es mit Hilfe der entsprechenden Luftströmung möglich ist, ein sich im Garnspeicher (7) befindliches Garnende (11) in Richtung der Spinneinheit (5) zu blasen, so dass es in diesem Bereich von der Spinneinheit (5) angesaugt und in Richtung des Faserverbands (4) transportiert werden kann, um es einem Anspinnvorgang zuzuführen, wobei die Spinnstelle (1) mit einer Steuerung (15) in Wirkverbindung steht, die ausgebildet ist, die Spinnstelle (1) gemäß einem der Ansprüche 1 bis 6 zu betreiben.

8. Spinnstelle gemäß dem vorangegangenen Anspruch, **dadurch gekennzeichnet, dass** die Sensorik (8) wenigstens zwei voneinander beabstandete Sensoren (14) umfasst, mit deren Hilfe das Vorhandensein des Garns (2) im Bereich des jeweiligen Sensors (14) detektierbar ist.

9. Spinnstelle gemäß einem der Ansprüche 7 oder 8, **dadurch gekennzeichnet, dass** die Spinnstelle (1) mit einer Steuerung (15) in Wirkverbindung steht, mit deren Hilfe die Spulgeschwindigkeit der Spulvorrichtung (9) in Abhängigkeit von den von der Sensorik (8) gelieferten Füllstandsinformationen des Garnspeichers (7) beeinflussbar ist.

10. Spinnstelle gemäß einem der Ansprüche 7 bis 9, **dadurch gekennzeichnet, dass** die Spinnstelle (1) eine dem Garnspeicher (7) in Transportrichtung (T) nachgeordnete Garnbremse (16) umfasst und/oder dass die Spinnstelle (1) eine Garntrenneinheit (17) umfasst, die vorzugsweise im Bereich des Garnspeichers (7) platziert ist, und/oder dass der Garnspeicher (7) mit einer Unterdruckquelle (18) in Verbindung steht.

11. Spinnstelle gemäß einem der Ansprüche 7 bis 10, **dadurch gekennzeichnet, dass** der Garnspeicher (7) wenigstens eine Injektionsdüse (19) besitzt, mit deren Hilfe innerhalb des Garnspeichers (7) eine Luftströmung erzeugbar ist, die in eine einer Garneintrittsöffnung (20) des Garnspeichers (7) abgewandte Richtung gerichtet ist.

12. Spinnstelle gemäß einem der Ansprüche 7 bis 11, **dadurch gekennzeichnet, dass** die Spinnstelle (1), vorzugsweise im Bereich des Garnspeichers (7), einen Garnendenpräparator (3) besitzt zur Bearbeitung eines Garnendes (11) vor einem nachfolgenden Anspinnvorgang.

## Claims

1. Method for the operation of a spinning position (1) of a spinning machine, which serves the purpose of producing a yarn (2) from a fiber composite (4) supplied to the spinning position (1) in a direction of transport (T), whereas, during the spinning operation
- the yarn (2) produced in a spinning unit (5) of the spinning position (1) is drawn off from the spinning unit (5) with the assistance of a drawing-off device (6),
- the drawn-off yarn (2) is monitored with the assistance of a yarn monitor (21) regarding at least one physical parameter,
- the drawn-off yarn passes (2) through a yarn storage (7),
- the filling level of the yarn storage (7) is monitored with the assistance of a sensor system (8),
- the yarn (2) is wound on with the assistance of a winding device (9) after passing through the yarn storage (7), and
- the winding speed of the winding device (9) is controlled depending on the filling level of the yarn storage (7),
**characterized in that**, in the case of a yarn break, the winding device (9) is stopped in such a manner that, after the stop of the winding device (9), an end section of the yarn (2) remains within the yarn storage (7), that, subsequent to this, a part of the yarn (2) is separated with the assistance of a yarn separation unit (17) internal to the spinning position, and that the end of the yarn (11) that newly arises in this manner is ultimately returned with the assistance of a return unit (10) internal to the spinning position into the area of the spinning unit (5), and that a piecing process is then carried out, whereas the returning of the end of the yarn (11) takes place with the assistance of an air flow.

2. Method according to the preceding claim, **characterized in that**, during the spinning operation, the yarn (2) is kept in tension with the assistance of a yarn brake (16) placed between the yarn storage (7) and the winding device (9).

3. Method according to claim 1 or 2, **characterized in that**, during the spinning operation, the filling level of the yarn storage (7) is monitored with the assistance of at least one sensor (14) and/or that, during or after the stopping of the winding device (9), following a yarn break, an air flow is produced within the yarn storage (7), which is directed in a direction turned away from a yarn intake opening (20) of the yarn storage (7).

4. Method according to the preceding claim, **characterized in that**, during the generation of the air flow, the winding device (9) brings about an unwinding of a section of yarn from a spool (22) driven by the winding device (9), whereas a length of yarn (2) corresponding to the unwound yarn length is taken from the yarn storage (7).

5. Method according to the preceding claim, **characterized in that**, after the completion of the unwinding process, the end section of the yarn (2) is separated from the remaining yarn (2) with the assistance of a yarn separation unit (17), and led away with the assistance of the yarn storage (7).

6. Method according to the preceding claim, **characterized in that** the resulting end of the yarn (11) is processed with the assistance of a yarn end preparator (3), preferably mechanically, and then returned into the area of the spinning unit (5) and/or that, during the return of the yarn (2), an air flow is produced within the spinning unit (5) that is in the opposite direction of the direction of transport (T).

7. Spinning position of a spinning machine, which serves the purpose of producing a yarn (2) from a fiber composite (4) supplied to the spinning position (1) in a direction of transport (T), whereas the spinning position (1) includes at least the following:
- a spinning unit (5) with tools for the production of the yarn (2),
- a drawing-off device (6) downstream of the spinning unit (5) in the direction of transport (T) for the drawing off of the yarn (2) from the spinning unit (5),
- a yarn storage (7) downstream of the drawing-off device (6) for the intermediate storage of a section of yarn, whereas a sensor system (8) for monitoring the filling level of the yarn storage (7) is allocated to the yarn storage (7),
- a winding device (9) downstream of the yarn storage (7) for winding-on the yarn (2),
**characterized in that**
the spinning position (1) includes a return unit (10), with the assistance of which an end of the yarn (11), which is found within the yarn storage (7) after a yarn break, is able to be returned into the area of the spinning unit (5); whereas the return unit (10) includes an air jet (12), with the assistance of which an air flow directed towards the spinning unit (5) is able to be generated, whereas with the assistance of the corresponding air flow, it is possible to blow an end of the yarn (11) found in the yarn accumulator (7) in the direction of the spinning unit (5), so that it may be sucked in in this area by the spinning unit (5), and transported in the direction of the fiber composite (4), in order to be fed to a piecing process, whereas the spinning position (1) is in operative connection with a controller (15), which is formed to operate the spinning position (1) according to one of the claims 1 to 6.

8. Spinning position according to the preceding claim, **characterized in that** the sensor system (8) includes at least two sensors (14) spaced apart from each other, with the assistance of which the presence of the yarn (2) in the area of the respective sensor (14) is detectable.

9. Spinning position according to the claims 7 or 8, **characterized in that** the spinning position (1) is in operative connection with a controller (15), with the assistance of which the winding speed of the winding device (9) is able to be influenced, depending on the information on the filling level of the yarn storage (7) supplied by the sensor system (8).

10. Spinning position according to one of the claims 7 to 9, **characterized in that** the spinning position (1) includes a yarn brake (16) downstream of the yarn storage (7) in the direction of transport (T) and/or_that the spinning position (1) includes a yarn separation unit (17), which is preferably placed in the area of the yarn storage (7), and/or that the yarn storage (7) is connected to a vacuum power source (18).

11. Spinning position according to one of the claims 7 to 10, **characterized in that** the yarn storage (7) has at least one injection nozzle (19), with the assistance of which an air flow is able to be generated within the yarn storage (7), which air flow is directed in a direction turned away from a yarn intake opening (20) of the yarn storage (7).

12. Spinning position according to one of the claims 7 to 11, **characterized in that** the spinning position (1) has, preferably in the area of the yarn storage (7), a yarn end preparator (3) for processing an end of the yarn (11) prior to a subsequent piecing process.

## Revendications

1. Procédé pour l'exploitation d'un poste de filage (1) d'une machine à filer qui sert à la fabrication d'un fil (2) à partir d'un ensemble de fibres (4) délivré au poste de filage (1) dans un sens de transport (T), dans lequel, durant le fonctionnement de filage,
- le fil (2) produit dans une unité de filage (5) du poste de filage (1) est extrait de l'unité de filage (5) à l'aide d'un dispositif d'extraction (6),
- le fil extrait (2) est surveillé par rapport à au moins un paramètre physique à l'aide d'un contrôleur de fil (21),
- le fil extrait (2) traverse un dispositif de mise en réserve (7) de fil,
- le niveau de remplissage du dispositif de mise en réserve (7) de fil est surveillé à l'aide d'un système capteur (8),
- le fil (2), après avoir traversé le dispositif de mise en réserve (7) de fil, est embobiné à l'aide d'un dispositif de bobinage (9), et
- la vitesse de bobinage du dispositif de bobinage (9) est réglée en fonction du niveau de remplissage du dispositif de mise en réserve (7) de fil,
**caractérisé en ce que** le dispositif de bobinage (9) est arrêté en cas de rupture de fil de sorte qu'après l'arrêt du dispositif de bobinage (9), une section d'extrémité du fil (2) demeure au sein du dispositif de mise en réserve (7) de fil, qu'ensuite, une partie du fil (2) soit coupée à l'aide d'une unité de coupe (17) de fil propre au poste de filage et que l'extrémité (11) de fil formée de cette manière soit finalement ramenée dans la zone de l'unité de filage (5) à l'aide d'un moyen de retour (10) de fil propre au poste de filage et qu'une opération de rattachement par filage soit ensuite effectuée, sachant que la reconduite de l'extrémité (11) de fil a lieu à l'aide d'un courant d'air.

2. Procédé selon la revendication précédente, **caractérisé en ce que** le fil (2) est maintenu tendu durant le fonctionnement de filage à l'aide d'un frein de fil (16) placé entre le dispositif de mise en réserve (7) de fil et le dispositif de bobinage (9).

3. Procédé selon la revendication 1 ou 2, **caractérisé en ce que** le niveau de remplissage du dispositif de mise en réserve (7) de fil est surveillé pendant le fonctionnement de filage à l'aide d'au moins un capteur (14) et/ou que durant ou après un arrêt du dispositif de bobinage (9) consécutif à une rupture du fil, un courant d'air est généré au sein du dispositif de mise en réserve (7) de fil, lequel courant d'air est dirigé dans une direction opposée à une ouverture d'entrée (20) de fil du dispositif de mise en réserve (7) de fil.

4. Procédé selon la revendication précédente, **caractérisé en ce que** le dispositif de bobinage (9), durant la génération du courant d'air, provoque un débobinage d'une section de fil d'une bobine (22) entraînée par le dispositif de bobinage (9), sachant qu'une longueur du fil (2) correspondant à la longueur de fil débobinée est accueillie du dispositif de mise en réserve (7) de fil.

5. Procédé selon la revendication précédente, **caractérisé en ce que**, après la fin de l'opération de débobinage, la section d'extrémité du fil (2) est coupée du reste du fil (2) à l'aide de l'unité de coupe (17) de fil et évacuée à l'aide du dispositif de mise en réserve (7) de fil.

6. Procédé selon la revendication précédente, **caractérisé en ce que** l'extrémité de fil résultante (11) est usinée, de préférence mécaniquement, à l'aide d'un préparateur (3) d'extrémité de fil et ensuite renvoyée dans la zone de l'unité de filage (5) et/ou **en ce que**, pendant le retour du fil (2), un courant d'air est généré au sein de l'unité de filage (5), qui est orienté dans le sens contraire au sens de transport (T).

7. Poste de filage d'une machine à filer qui sert à la fabrication d'un fil (2) à partir d'un ensemble de fibres (4) délivré au poste de filage (1) dans un sens de transport (T), dans lequel le poste de filage (1) comporte au moins :
- une unité de filage (5) avec des moyens pour la fabrication du fil (2),
- un dispositif d'extraction (6) disposé en aval de l'unité de filage (5) dans le sens de transport (T) pour extraire le fil (2) de l'unité de filage (5),
- un dispositif de mise en réserve (7) de fil disposé en aval du dispositif d'extraction (6) pour stocker temporairement une section de fil, sachant qu'un système capteur (8) est attribué au dispositif de mise en réserve (7) de fil pour surveiller le niveau de remplissage du dispositif de mise en réserve (7) de fil, ainsi que
- un dispositif de bobinage (9) disposé en aval du dispositif de mise en réserve (7) de fil pour bobiner le fil (2),
**caractérisé en ce que** le poste de filage (1) comprend un moyen de retour (10) à l'aide duquel une extrémité (11) de fil qui est située à l'intérieur du dispositif de mise en réserve (7) de fil après une rupture de fil peut être renvoyée dans la zone de l'unité de filage (5), sachant que le moyen de retour (10) comprend une buse d'air (12), à l'aide de laquelle un courant d'air dirigé dans la direction de l'unité de filage (5) peut être généré, sachant qu'il est possible, à l'aide du courant d'air correspondant, de souffler une extrémité (11) de fil située dans le dispositif de mise en réserve (7) de fil dans la direction de l'unité de filage (5) de sorte qu'elle puisse être aspirée dans cette zone par l'unité de filage (5) et transportée dans la direction de l'ensemble de fibres (4) pour être délivrée à une opération de rattachement par filage, sachant que le poste de filage (1) est en liaison fonctionnelle avec une commande (15) qui se présente sous une forme pour exploiter le poste de filage (1) selon l'une des revendications 1 à 6.

8. Poste de filage selon la revendication précédente, **caractérisé en ce que** le système capteur (8) comporte au moins deux capteurs (14) espacés l'un de l'autre, à l'aide desquels la présence du fil (2) dans la zone de chaque capteur (14) respectif peut être détectée.

9. Poste de filage selon l'une des revendications 7 ou 8, **caractérisé en ce que** le poste de filage (1) est en liaison fonctionnelle avec une commande (15), à l'aide de laquelle la vitesse de bobinage du dispositif de bobinage (9) peut être influencée en fonction des informations sur le niveau de remplissage du dispositif de mise en réserve (7) de fil livrées par le système capteur (8).

10. Poste de filage selon l'une des revendications 7 à 9, **caractérisé en ce que** le poste de filage (1) comporte un frein de fil (16) disposé en aval du dispositif de mise en réserve (7) de fil dans le sens de transport (T) et/ou que le poste de filage (1) comporte une unité de coupe (17) de fil qui est disposée de préférence dans la zone du dispositif de mise en réserve (7) de fil, et/ou que le dispositif de mise en réserve (7) de fil est en relation avec une source de dépression (18).

11. Poste de filage selon l'une des revendications 7 à 10, **caractérisé en ce que** le dispositif de mise en réserve (7) de fil possède au moins une buse d'injection (19), à l'aide de laquelle un courant d'air peut être généré au sein du dispositif de mise en réserve (7) de fil, lequel courant d'air est dirigé dans une direction opposée à une ouverture d'entrée (20) de fil du dispositif de mise en réserve (7) de fil.

12. Poste de filage selon l'une des revendications 7 à 11, **caractérisé en ce que** le poste de filage (1) possède un préparateur (3) d'extrémité de fil, de préférence dans la zone du dispositif de mise en réserve (7) de fil, pour usiner une extrémité (11) de fil avant une opération de rattachement par filage subséquente.
